# EUROPÄISCHE PATENTSCHRIFT

(11) **EP 1 270 156 B1**
(45) Veröffentlichungstag und Bekanntmachung des Hinweises auf die Patenterteilung: **01.08.2007**
(21) Anmeldenummer: 02012529.0
(22) Anmeldetag: 05.06.2002
(51) Int. Cl.: B27H 5/00, B27M 3/00, B27G 5/00

(54) **Verfahren zur Herstellung von Hohlkörpern und Vorrichtung zur Herstellung eines derartigen Hohlkörpers**
Method and apparatus for manufacturing hollow products
Procédé et dispositif pour la fabrication des articles creux

(30) Priorität: 25.06.2001 DE 10130001
(43) Veröffentlichungstag der Anmeldung: 02.01.2003
(73) Patentinhaber: Lembeck, Stefan, 49757 Wertle (DE)
(72) Erfinder: Lembeck, Stefan, 49757 Wertle (DE)
(74) Vertreter: Brandt, Detlef

(56) Entgegenhaltungen:
- EP-A- 1 038 646
- GB-A- 104 927
- JP-A- 55 019 563

## Beschreibung

Die Erfindung betrifft ein Verfahren zur Herstellung von Hohlkörpern sowie eine Vorrichtung zur Herstellung dieser Hohlkörper nach diesem Verfahren.
Der Bedarf an Rohstoffen wächst in der modernen Industriegesellschaft rasant. Dabei werden die Vorräte an natürlichen Rohstoffen unablässig knapper. Daraus erwächst entweder die Notwendigkeit, nach alternativen, künstlichen Werkstoffen zu suchen oder mit den vorhandenen Ressourcen sparsamer umzugehen. Insbesondere der Werkstoff Holz stellt einen Rohstoff dar, der zwar nachwachsend ist, dessen Bestand durch den zunehmenden Bedarf jedoch bereits heute erheblich reduziert ist. Deshalb wird in steigendem Maße nach Wegen gesucht, Holzvorräte optimaler zu nutzen. Die vollständige Ausnutzung eines Baumstammes wird bereits realisiert, bis dahin, dass aus den Spänen Pressverbundplatten erzeugt werden, die beispielsweise in der Möbelindustrie nutzbar sind. Ferner wird immer mehr versucht, keine vollen Stämme mehr zu verarbeiten, sondern verleimte Balken beziehungsweise Bretter aus Einzelementen einzusetzen oder Hohlkörper aus Einzelemeneten herzustellen, die zudem den Vorteil einer großen Gestaltungsvarianz und zumeist auch höhere Festigkeitswerte aufweisen, als gewachsene Holzstämme.

In der JP 3-239501 A wird beispielsweise die Herstellung eines sechs-eckigen Hohlkörpers aus Bambus und Holz beschrieben, der mehrschichtig aufgebaut ist. Der Hohlkörper besteht aus vorgefertigten, langgestreckten Einzelelementen, deren trapezförmiger Querschnitt jeweils ein Segment des fertiggestellten Hohlkörpers bildet. An jedem Einzelelement sind zwei Verbindungsflächen zur Befestigung der Einzelelemente aneinander vorhanden.

Die Verbindungsflächen werden nacheinander mit Klebstoff bestrichen und dann aneinander angesetzt, bis der Klebstoff abgebunden hat.
Dieses bekannte Verfahren ist recht aufwendig und zeitintensiv. Darüber hinaus konnte festgestellt werden, dass bei einer derartigen Vorgehensweise teilweise unsaubere Klebflächen entstehen, die einer Nachbearbeitung bedürfen.

Die JP 55 019563 A betrifft darüber hinaus ein Verfahren zur Herstellung von Hohlkörpern, bei dem zunächst Einzelelemente vorgefertigt werden, deren Querschnitt jeweils ein Segment des fertiggestellten Hohlkörpers bildet. An jedem Einzelelement sind Verbindungsflächen zur Befestigung der Einzelelemente aneinander vorhanden. Nach einem ausgerichteten Aneinanderlegen der Einzelelemente, so dass eine annähernd plattenförmige, geschlossene, am Fertigteil die Außenseite bildende Oberfläche entsteht, erfolgt die Aufbringung mindestens eines Klebebandstreifens auf diese Oberfläche, sodass nach dem Wenden der Baugruppe, eine Benetzung der Verbindungsflächen mit Bindemitteln oder Klebstoff erfolgen kann. Abschließend werden die Einzelelemente aufgewickelt, bis ein geschlossener Hohlkörper entstanden ist.
Bei dieser Lösung hat sich die aufwendige Gestaltung der Verbindungsflächen zwischen den Einzelelementen in Form einer verzahnungsartigen Struktur als nachteilig herausgestellt.
Darüber hinaus beschreibt die EP 1 038 646 A1 eine Vorrichtung, die einen insgesamt schwenkbaren Wenderahmen aufweist, mit der mehrere Holzwerkstücke gegeneinander verspannbar sind, sodass infolge der Wendbarkeit eine beidseitige Bearbeitung der ebenen Flächen der Holzwerkstücke erfolgen kann.
Der Erfindung liegt die Aufgabe zugrunde, ein Verfahren bereitzustellen, dass es ermöglicht, mit einfachen Mitteln Hohlkörper herzustellen, die eine konstante Qualität aufweisen. Darüber hinaus soll eine Vorrichtung geschaffen werden, die kontinuierlich die Fertigung nach dem Verfahren ermöglicht und die möglichst einfach und variierbar aufgebaut ist.
Die Erfindung löst diese Aufgabenstellung mit den Merkmalen der unabhängigen Patentansprüche.
Weitere Ausgestaltungen der Erfindung sind Gegenstand der sich jeweils anschließenden Unteransprüche.
Ein erfindungsgemäßes Verfahren erfordert zunächst die Vorfertigung von trapezförmigen Einzelelementen, deren Querschnitt jeweils ein Segment des fertiggestellten Hohlkörpers bildet. Vorzugsweise handelt es sich um Einzelelemente, die einen langgestreckten Aufbau aufweisen. Zur Optimierung der gegenseitigen Befestigung der Einzelelemente sind an jedem Einzelelement zwei Verbindungsflächen vorgesehen. Der nächste Verfahrensschritt umfaßt erfindungsgemäß ein ausgerichtetes Aneinanderlegen der Einzelelemente, so dass eine annähernd plattenförmige, geschlossene, am Fertigteil die Außenseite bildende Oberfläche entsteht. Die Ausrichtung der Einzelelmente ist vorgesehen, um den sich an das Verleimen anschließenden Nacharbeitsaufwand zu vermeiden, zumindest jedoch zu reduzieren. Auf die am Fertigteil die Außenseite bildende Oberfläche wird nun mindestens ein Klebebandstreifen aufgebracht. Klebebandstreifen sind deshalb von entscheidendem Vorteil, weil sie kostengünstig und einfach zu handhaben sind sowie eine optimale Verspannung der Einzelemente gegen einander gestatten. Darüber hinaus hinterlassen sie keine Spuren in Form von Einprägungen, wie dies bei Einsatz von Spannwerkzeugen an weicheren Materialien vorkommen kann.
Nach dem sich anschließenden Wenden der Baugruppe erfolgt eine Benetzung der Verbindungsflächen mit Bindemitteln oder Klebstoff. Bindemittel können beispielsweise natürliche Verbundwerkstoffe sein. Gedacht ist hier nur beispielhaft an Harz oder an Holzkitt. Um den erfindungsgemäßen Hohlkörper fertigzustellen ist es nun noch erforderlich, die mittels Klebebandstreifens miteinander verbundenen Einzelelemente aufzuwickeln, bis ein geschlossener Hohlkörper entstanden ist, wobei das anschließende Verspannen des Hohlkörpers mittels des wenigstens einen Klebebandstreifens erfolgt, der über die zuletzt verschlossene Öffnung geklebt wird.
Gemäß einer Ausgestaltung des erfindungsgemäßen Verfahrens kann zum Verspannen des geschlossenen Hohlkörpers mindestens ein überstehendes Ende des wenigstens einen zur Herstellung der plattenförmigen Baugruppe eingesetzten Klebebandstreifens verwendet werden.
Die Klebebandstreifen werden nach der Trocknung des Bindemittels oder Klebstoffes wieder entfernt.
Eine erfindungsgemäße Vorrichtung zur Herstellung eines Hohlkörpers unter Einsatz des zuvor beschriebenen Verfahrens weist mindestens einen, insgesamt schwenkbaren Wenderahmen auf, der aus einem Richtrahmen und einem in einstellbarem Abstand über wenigstens ein Gelenk mit dem Richtrahmen verbundenen Schwenkrahmen besteht. Die Einstellbarkeit des Abstandes zwischen Richtrahmen und Schwenkrahmen ist erforderlich, um Einzelelmente unterschiedlicher Stärke verarbeiten zu können. Wie sich aus der Benennung des Wenderahmens bereits ergibt, ist dieser insgesamt schwenkbar ausgeführt und dient dazu, die provisorisch mit Klebebandstreifen aneinander befestigten Einzelelmente zu wenden, um so den Auftrag des Klebstoffes auf die Verbindungsflächen zu ermöglichen.
Um zu Beginn der Fertigung ein ausgerichtetes Einlegen der Einzelelemente in den Richtrahmen zu ermöglichen weist der Richtrahmen zumindest zwei Justierflansche auf, von denen wenigstens einer zur Einstellung eines fixen Abstandsmaßes innerhalb des Richtrahmens versetzbar ausgeführt ist. Durch die Versetzbarkeit sind vorzugsweise beide Justierflansche an die Einzelelemente heranführbar und legen diese somit in seitlicher Richtung fest. Zur Halterung der Justierflansche kann eine einfache Schraubverbindung genutzt werden.
Eine weitere Verbesserung dieser Festlegung kann gemäß einer Ausgestaltung der erfindungsgemäßen Vorrichtung dadurch erreicht werden, dass der Richtrahmen dem Mittenabstand der Verbindungsflächen entsprechend ausrichtbare Abstandshalter aufweist. Die Abstandshalter sollten vorzugsweise eine zu den aneinanderliegenden Verbindungsflächen zweier Einzelelmente annähernd komplementäre Form aufweisen. Auf diese Art und Weise kann eine optimale Ausrichtung der Einzelelmente gewährleistet werden.
Eine vorteilhafte Weiterentwicklung kann auch darin gesehen werden, dass der Richtrahmen mindestens eine Skalierung zur Einstellung der werkstückbezogenen Abmaße aufweist. Als Gelenk zwischen Richtrahmen und Schwenkrahmen kann darüber hinaus ein Scharniergelenk zum Einsatz kommen, dessen erster Schenkel unmittelbar mit dem Richtrahmen verbunden ist und dessen zweiter Schenkel in eine Verstelleinrichtung eingreift, die ihrerseits eine Verbindung zu dem Schwenkrahmen aufweist.
Nach einer Weiterbildung dieses Gedankens kann die Verstelleinrichtung eine mechanisch, hydraulisch, pneumatisch oder elektromagnetisch angetriebene Hubeinrichtung aufweisen.
Als sehr einfach und damit vorteilhaft im Sinne der Erfindung ist es anzusehen, wenn die Verstelleinrichtung eine Buchse mit einem Innengewinde aufweist, in das über sein Außengewinde ein Einsatz einschraubbar ist und der Einsatz seinerseits ein weiteres, zu dem Innengewinde entgegengesetzt gängiges Gewinde aufweist, das mit einem Stift des Gelenkes verschraubbar ist. An dem Einsatz sollte ferner eine Eingriffs- oder Angriffsfläche für ein Werkzeug oder die Hubeinrichtung vorhanden sein, um die Verstellbewegung zu ermöglichen.
Eine erfindungsgemäße, bevorzugte Ausführungsform wird nachfolgend anhand der Zeichnungen näher beschrieben.
Es zeigen:
- **Figur 1:**: einen Wenderahmen in aufgeklappter Stellung,
- **Figur 2:**: in den Richtrahmen eingelegte Einzelelemente,
- **Figur 3:**: die um 180° verschwenkte Stellung des Schwenkrahmens im geöffneten Zustand,
- **Figur 4:**: den Schwenkrahmen im geschlossenen Zustand,
- **Figur 5:**: den Wenderahmen in einer verglichen mit der Darstellung in Figur 4 um 180° verschwenkten Stellung,
- **Figur 6:**: den erneut aufgeklappten Wenderahmen, wobei der Richtrahmen um 180° verschwenkt ist,
- **Figur 7:**: Fertigstellung des ersten Hohlkörpers bei gleichzeitigem Beginn der Herstellung des nächsten Werkstückes.

In den Figuren ist ein Stadienplan der Herstellung eines Hohlkörpers nach einem erfindungsgemäßen Verfahren gezeigt. Verwendet wird eine Vorrichtung, in der das Verfahren eingesetzt werden kann.
Aus der Darstellung in Figur 1 ist ein insgesamt schwenkbarer Wenderahmen (6) ersichtlich, der aus einem Richtrahmen (7) und einem in einstellbarem Abstand über wenigstens ein Gelenk (8) mit dem Richtrahmen (7) verbundenen Schwenkrahmen (9) besteht. In dem Richtrahmen (7) sind bei dem Ausführungsbeispiel mehrere parallel zueinander angeordnete Abstandshalter (12) eingesetzt. Diese sind in dem Richtrahmen (7) quer zu ihrer Längsrichtung verschiebbar, können jedoch in jeder Position arettiert werden. Dies erfolgt hierbei über eine Schienenführung, wobei zur Festlegung Verschraubungen (21) dienen. Die Abstandshalter (12) sind dem Mittenabstand der Verbindungsflächen (3, 4) entsprechend ausgerichtet, sodass diese in einen zwischen zwei Einzelelementen aus den Verbindungsflächen (3 und 4) gebildeten, etwa dreieckigen Freiraum eingreifen.
Wie es deutlich aus den vergrößerten Darstellungen in den Figuren 2 bis 5 ersichtlich ist, weist der Richtrahmen (7) zumindest zwei Justierflansche (10, 11) auf, die zur Einstellung eines fixen Abstandsmaßes innerhalb des Richtrahmens (7) erforderlich sind und die eine seitliche Randbegrenzung für die aneinanderliegenden Einzelelemente (1) bilden.
Das Gelenk (8) zwischen Richtrahmen (7) und Schwenkrahmen (9) ist vorliegend als Scharniergelenk ausgeführt, dessen erster Schenkel (13) unmittelbar mit dem Richtrahmen (7) verbunden ist und dessen zweiter Schenkel (14) in eine Verstelleinrichtung (15) eingreift, die ihrerseits eine Verbindung zu dem Schwenkrahmen (9) aufweist.
Die Verstelleinrichtung (15) besteht vorliegend aus einer Buchse (16) mit einem Innengewinde (17), in das ein Einsatz (18) einschraubbar ist. Der Einsatz weist seinerseits ein zu dem Innengewinde (17) entgegengesetzt gängiges Gewinde (19) auf, in das ein Schenkel (14) des Gelenkes (8) einschraubbar ist. An dem Einsatz ist ferner eine Eingriffs- oder Angriffsfläche (20) für ein Werkzeug oder eine Hubeinrichtung vorhanden.

Das Verfahren zur Herstellung der in den Figuren gezeigten sechseckigen Hohlkörper wird wie nachfolgend kurz geschildert durchgeführt:
- Vorfertigung von trapezförmigen Einzelelementen (1), deren Querschnitt jeweils ein Segment des fertiggestellten Hohlkörpers (2) bildet, wobei an jedem Einzelelement (1) zwei Verbindungsflächen (3, 4) zur Befestigung der Einzelelemente (1) aneinander vorhanden sind, die zusammengelegt einen dreieckigen Hohlraum bilden,
- ausgerichtetes Aneinanderlegen der Einzelelemente (1) in den Richtrahmen, so dass eine annähernd plattenförmige, geschlossene, am Fertigteil die Außenseite bildende Oberfläche entsteht und die Verbindungsflächen (3 und 4) der Einzelelemente (1) an den im Richtrahmen (7) festgesetzten Abstandshaltern (12) anliegen, wobei die Justierflansche (10, 11) dabei die seitlichen Randbegrenzungen der Einzelelmenete (1) bilden
- Aufbringung mehrerer paralleler Klebebandstreifen (5) auf die Oberfläche,
- Schließen des Wenderahmens (6) durch Verschwenkung des Schwenkrahmens (9) um 180° um das Gelenk (8)
- bei dem ersten Verfahrensdurchchlauf einer Serie wird zunächst der Abstand zwischen Richtrahmen (7) und Schwenkrahmen (9) auf das Abstandsmaß der Materialstärke der Einzelelmenete (1) eingestellt, indem mittels eines Werkzeugs der Einsatz (18) gedreht wird, sodass die gegenläufigen Gewinde (17 und 19) einen Hub des Schwenkrahmens (9) relativ zum Richtrahmen (7) bewirken,
- Schwenken des gesamten Wenderahmens (6) um 180°, so dass die Verbindungsflächen (3, 4) nach Öffnen des nunmehr oberen Richtrahmens (7) frei liegen,
- Benetzung der Verbindungsflächen (3, 4) mit Klebstoff,
- **Aufwickeln der Einzelelemente (1) bis ein geschlossener Hohlkörper (2)** entstanden ist und anschließendes Verspannen des Hohlkörpers mittels eines Klebebandstreifens, während der Richtrahmen für den nächsten Durchlauf bereits wieder beschickt werden kann.
Der herzustellende Hohlkörper kann beliebige Querschnitte aufweisen, so ist es möglich, mit dem vorgestellten Verfahren sowie der zugehörigen Vorrichtung dreieckige, rechteckige, viereckige oder allgemein polygonale Hohlkörper zu erzeugen.

## Patentansprüche

1. Verfahren zur Herstellung von Hohlkörpern, **gekennzeichnet durch** folgende Verfahrensschritte:
- Vorfertigung von trapezförmigen Einzelelementen (1), deren Querschnitt jeweils ein Segment des fertiggestellten Hohlkörpers (2) bildet, wobei an jedem Einzelelement (1) zwei Verbindungsflächen (3, 4) zur Befestigung der Einzelelemente (1) aneinander vorhanden sind,
- ausgerichtetes Aneinanderlegen der Einzelelemente (1), so dass eine annähernd plattenförmige, geschlossene, am Fertigteil die Außenseite bildende Oberfläche entsteht,
- Aufbringung mindestens eines Klebebandstreifens (5) auf diese Oberfläche,
- Wenden der Baugruppe, Benetzung der Verbindungsflächen (3, 4) mit Bindemitteln oder Klebstoff,
- Aufwickeln der Einzelelemente (1) bis ein geschlossener Hohlkörper (2) entstanden ist und anschließendes Verspannen des Hohlkörpers mittels wenigstens eines Klebebandstreifens.

2. Verfahren zur Herstellung von Hohlkörpern nach Anspruch 1, **dadurch gekennzeichnet, dass** zum Verspannen des geschlossenen Hohlkörpers (2) mindestens ein überstehendes Ende des wenigstens einen zur Herstellung der plattenförmigen Baugruppe eingesetzten Klebebandstreifens (5) verwendet wird.

3. Verfahren zur Herstellung von Hohlkörpern nach Anspruch 1 oder 2, **dadurch gekennzeichnet, dass** nach Trocknung des Bindemittels oder Klebstoffes die Klebebandstreifen (5) entfernt werden.

4. Vorrichtung zur Herstellung eines Hohlkörpers unter Einsatz eines Verfahrens nach einem der vorhergehenden Ansprüche, **dadurch gekennzeichnet, dass** die Vorrichtung mindestens einen insgesamt schwenkbaren Wenderahmen (6) aufweist, der seinerseits aus einem Richtrahmen (7) und einem in einstellbarem Abstand über wenigstens ein Gelenk (8) mit dem Richtrahmen (7) verbundenen Schwenkrahmen (9) besteht, wobei der Richtrahmen (7) zumindest zwei Justierflansche (10, 11) aufweist, von denen wenigstens einer zur Einstellung eines fixen Abstandsmaßes innerhalb des Richtrahmens (7) versetzbar ausgeführt ist.

5. Vorrichtung nach Anspruch 4, **dadurch gekennzeichnet, dass** der Richtrahmen (7) dem Mittenabstand der Verbindungsflächen (3, 4) entsprechend ausrichtbare Abstandshalter (12) aufweist.

6. Vorrichtung nach Anspruch 4 oder 5, **dadurch gekennzeichnet, dass** der Richtrahmen (7) mindestens eine Skalierung zur Einstellung der werkstückbezogenen Abmaße aufweist.

7. Vorrichtung nach einem der Ansprüche 4 bis 6, **dadurch gekennzeichnet, dass** das Gelenk (8) zwischen Richtrahmen (7) und Schwenkrahmen (9) ein Scharniergelenk ist, dessen erster Schenkel (13) unmittelbar mit dem Richtrahmen (7) verbunden ist und dessen zweiter Schenkel (14) in eine Verstelleinrichtung (15) eingreift, die ihrerseits eine Verbindung zu dem Schwenkrahmen (9) aufweist.

8. Vorrichtung nach Anspruch 7, **dadurch gekennzeichnet, dass** die Verstelleinrichtung (15) eine mechanisch, hydraulisch, pneumatisch oder elektromagnetisch angetriebene Hubeinrichtung aufweist.

9. Vorrichtung nach Anspruch 8, **dadurch gekennzeichnet, dass** die Verstelleinrichtung (15) eine Buchse (16) mit einem Innengewinde (17) aufweist, in das ein Einsatz (18) einschraubbar ist und der Einsatz ein zu dem Innengewinde (17) entgegengesetzt gängiges Gewinde (19) aufweist, das mit einem Schenkel (14) des Gelenkes (8) verschraubbar ist und an dem Einsatz ferner eine Eingriffs- oder Angriffsfläche (20) für ein Werkzeug oder die Hubeinrichtung vorhanden ist.

## Claims

1. Method of manufacturing hollow bodies, **characterised by** the following method steps:
- prefabricating trapezoid-shaped individual elements (1), the cross-section of which respectively forms a segment of the finished hollow body (2), each individual element (1) being provided with two joining surfaces (3, 4) for securing the individual elements (1) to one another,
- placing and orienting the individual elements (1) alongside one another to form a roughly board-shaped, closed surface constituting the external face of the finished component,
- applying at least one strip of adhesive tape (5) to this surface,
- turning the component, wetting the joining surfaces (3, 4) with binding agent or adhesive,
- rolling the individual elements (1) until a closed hollow body is formed (2) and then securing the hollow body by means of at least one strip of adhesive tape.

2. Method of manufacturing hollow bodies as claimed in claim 1, **characterised in that** at least one protruding end of the at least one strip of adhesive tape (5) used to produce the board-shaped component is used as a means of securing the closed hollow body (2).

3. Method of manufacturing hollow bodies as claimed in claim 1 or 2, **characterised in that** the strip of adhesive tape (5) is removed once the binding agent or adhesive has dried.

4. Device for manufacturing a hollow body using a method as claimed in one of the preceding claims, **characterised in that** the device comprises at least one turning frame (6) which can be pivoted as a unit, which in turn comprises an orienting frame (7) and a pivoting frame (9) connected at an adjustable distance to the orienting frame (7) by means of at least one joint (8), which orienting frame (7) has at least two adjusting flanges (10, 11), at least one of which is displaceable in order to set a fixed distance inside the orienting frame (7).

5. Device as claimed in claim 4, **characterised in that** the orienting frame (7) has spacers (12) which can be oriented as a function of the mid-distance between the joining surfaces (3, 4).

6. Device as claimed in claim 4 or 5, **characterised in that** the orienting frame (7) has at least one scale for setting the tool-related dimensions.

7. Device as claimed in one of claims 4 to 6,
**characterised in that** the joint (8) between the orienting frame (7) and the pivoting frame (9) is a hinge joint, the first leg (13) of which is directly connected to the orienting frame (7) and the second leg (14) of which engages in an adjusting mechanism (15), which in turn has a connection to the pivoting frame (9) .

8. Device as claimed in claim 7, **characterised in that** the adjusting mechanism (15) has a mechanically, hydraulically, pneumatically or electromagnetically driven lifting mechanism.

9. Device as claimed in claim 8, **characterised in that** the adjusting mechanism (15) has a bush (16) with an internal thread (17) into which an insert (18) can be screwed, and the insert has a thread (19) running in the opposite direction to the internal thread (17) which can be screwed to a leg (14) of the joint (8), and a locating or gripping surface (20) for a tool or the lifting mechanism is also provided on the insert.

## Revendications

1. Procédé de fabrication de corps creux, **caractérisé par** les étapes de procédé consistant à :
- préfabriquer des éléments trapézoïdaux individuels (1), dont la section transversale forme respectivement un segment du corps creux fini (2), deux surfaces de liaison (3, 4) étant présentes sur chaque élément individuel (1) pour fixer les éléments individuels (1) entre eux,
- placer les éléments individuels (1) l'un à côté de l'autre dans l'alignement de manière à obtenir une surface fermée approximativement en forme de plaque, formant la face externe de la pièce finie,
- appliquer au moins une bande de ruban adhésif (5) sur cette surface,
- retourner la structure, en imprégner les surfaces de liaison (3, 4) d'agents liants ou d'adhésif, et
- enrouler les éléments individuels (1) jusqu'à obtenir un corps creux fermé (2) et consolider ensuite le corps creux à l'aide d'au moins une bande de ruban adhésif.

2. Procédé de fabrication de corps creux selon la revendication 1, **caractérisé en ce que** l'on utilise au moins une extrémité saillante de la au moins une bande de ruban adhésif (5) employée pour fabriquer la structure en forme de plaque pour consolider le corps creux fermé (2).

3. Procédé de fabrication de corps creux selon la revendication 1 ou 2, **caractérisé en ce que** l'on retire les bandes de ruban adhésif (5) après séchage de l'agent liant ou de l'adhésif.

4. Dispositif pour fabriquer un corps creux en mettant en oeuvre un procédé selon l'une quelconque des revendications précédentes, **caractérisé en ce que** le dispositif présente au moins un cadre réversible (6), pivotant dans son ensemble, qui est quant à lui constitué d'un cadre directionnel (7) et d'un cadre pivotant (9) relié au cadre directionnel (7) à distance réglable par au moins une articulation (8), dans lequel le cadre directionnel (7) présente au moins deux flancs d'ajustage (10, 11), dont au moins l'un est conçu mobile pour le réglage d'une mesure de distance fixe à l'intérieur du cadre directionnel (7).

5. Dispositif selon la revendication 4, **caractérisé en ce que** le cadre directionnel (7) présente des écarteurs (12) susceptibles de s'aligner en fonction de la distance entre centres des surfaces de liaison (3, 4).

6. Dispositif selon la revendication 4 ou 5, **caractérisé en ce que** le cadre directionnel (7) présente au moins un cadrage pour régler les dimensions relatives à la pièce.

7. Dispositif selon l'une quelconque des revendications 4 à 6, **caractérisé en ce que** l'articulation (8) entre le cadre directionnel (7) et le cadre pivotant (9) est une articulation à charnière, dont la première branche (13) est reliée directement au cadre directionnel (7) et dont la seconde branche (14) s'engage dans un dispositif de réglage (15), qui présente, pour sa part, une liaison avec le cadre pivotant (9).

8. Dispositif selon la revendication 7, **caractérisé en ce que** le dispositif de réglage (15) présente un dispositif de levage entraîné par voie mécanique, hydraulique, pneumatique ou électromagnétique.

9. Dispositif selon la revendication 8, **caractérisé en ce que** le dispositif de réglage (15) présente une douille (16) avec un filet intérieur (17), dans lequel on peut visser une pièce rapportée (18), laquelle pièce rapportée présente un filet d'usage courant (19) opposé au filet intérieur (17) et qui peut être vissé sur une branche (14) de l'articulation (8), et sur laquelle pièce rapportée se trouve, en outre, une surface de prise ou d'attaque (20) pour un outil ou le dispositif de levage.
